# EUROPÄISCHE PATENTSCHRIFT

(11) **EP 2 321 469 B1**
(45) Veröffentlichungstag und Bekanntmachung des Hinweises auf die Patenterteilung: **11.09.2013**
(21) Anmeldenummer: 09780354.8
(22) Anmeldetag: 09.07.2009
(51) Int. Cl.: E02B 17/00

(54) **INSTANDHALTUNGSPLATTFORM FÜR OFF-SHORE KONSTRUKTION**
MAINTENANCE PLATFORM FOR OFF-SHORE CONSTRUCTURE
PLATEFORME DE MAINTENANCE POUR STRUCTURE EN MER

(30) Priorität: 04.09.2008 AT 13812008
(43) Veröffentlichungstag der Anmeldung: 18.05.2011
(73) Patentinhaber: Palfinger Systems GmbH, 5020 Salzburg (AT)
(72) Erfinder: PALFINGER, Hubert, A-5023 Salzburg (AT)
(74) Vertreter: Babeluk, Michael
(86) Internationale Anmeldenummer: PCT/EP2009/058720
(87) Internationale Veröffentlichungsnummer: WO 2010/025977

(56) Entgegenhaltungen:
- WO-A2-2004/051002
- CA-A1- 2 354 674
- US-A- 4 991 996
- US-A1- 2007 193 831

## Beschreibung

Die Erfindung betrifft eine Instandhaltungsplattform für eine mit zumindest einer Arbeitsplattform und zumindest drei Gerüstbeinen ausgerüstete Bohrinsel.

Eine Bohrplattform bzw. Bohrinsel ist eine künstliche Standfläche im Meer, die zum Bohren nach Erdöl oder Erdgas dient. Eine klassische Ölplattform weist einen festen Sockel aus Stahl und/oder Beton, der auf dem Meeresboden verankert ist, auf. Eine andere Form von Bohrinseln stellt die Hubbohrinsel ("Jack-up Rig") dar. Sie steht auf mindestens drei, häufig auch auf vier Gerüstbeinen, wobei die Arbeitsplattform entlang der Gerüstbeine vertikal beweglich ist. Für die vertikale Bewegung der Arbeitsplattform entlang der Gerüstbeine sind üblicherweise Verzahnungssysteme an den Gerüstbeinen vorgesehen. Da diese Gerüstbeine üblicherweise aus Stahl gefertigt sind, ist aufgrund der Umwelteinflüsse wie Salzwasser und Wind bzw. Sonneneinstrahlung deren regelmäßige Wartung für ein Funktionieren der Plattform unerlässlich. Die Wartungsarbeiten sind jedoch - aufgrund der exponierten Lage der Gerüstbeine - gefährlich und kompliziert.

Es sind zahlreiche Vorrichtungen bekannt geworden, die Wartungsarbeiten in exponierten Lagen, insbesondere auch bei hohen Aufbauten, sicherer und einfacher machen. Die DE 25 52 191 A beschreibt eine Instandhaltungsvorrichtung zur Verwendung unterhalb der Arbeitsplattform oder Tragedeck insbesondere bei Bohrinseln, wobei eine Plattform an einem an dem Tragedeck angeordneten Arm beweglich befestigt ist und unter das Tragedeck geschwenkt werden kann.

In der EP 0 345 947 A1 ist eine Bohrinsel beschrieben, die unterhalb ihrer Arbeitsplattform ein Instandhaltungsdeck aufweist, das vertikal bewegbar ist. Weitere vertikal verfahrbare Instandhaltungsvorrichtungen sowie hierfür geeignete Vorrichtungen können auch der US 2007/0193831 A1, der WO 2004/051002 A2, der US 4,991,996 A oder der CA 2 354 674 A1 entnommen werden.

Nachteilig an diesen Vorrichtungen ist, dass sie lediglich unterhalb der Arbeitsplattform zum Einsatz kommen können.

In der WO 96/15342 wird eine Instandhaltungsplattform beschrieben, die an einem Stützpfeiler einer Ölplattform angeordnet ist, wobei ein an der Plattform befestigtes Halteseil horizontal um den Stützpfeiler geschlungen wird sowie zwei vertikal verlaufende Kabeln vorgesehen sind, mit Hilfe derer die Arbeitsplattform vertikal bewegbar ist. Eine ähnliche Vorrichtung kann auch der WO 86/06121 entnommen werden.

Die US 2007/0007074 A1 schließlich beschreibt eine Instandhaltungsplattform für Rotorblätter von Windturbinen, wobei zumindest zwei Plattformen eine gemeinsame Arbeitsplattform bilden, die über Kabeln vertikal bewegbar ist.

Nachteilig an den im Stand der Technik beschriebenen Instandhaltungsplattformen ist, dass die Fixierung der Plattformen über Kabeln erfolgt, wodurch diese über eine nur geringe Stabilität verfügen, so dass sie bei ungünstigem Wetter, insbesondere bei starkem Wind, nur bedingt eingesetzt werden können, ohne die Sicherheit des Wartungspersonals zu gefährden.

In der DE 1 506 334 A wird eine Vorrichtung mit einer Hebe-, Transport- oder Brückenbildungsplattform, an deren Plattform mehrere Zahnstangen und Ritzel, die in die Zahnstangen eingreifen, angebracht sind. Diese Vorrichtung wird insbesondere zum Anheben oder Wassern von Schiffen in Hafenanlagen vorgesehen und ist aufgrund ihres prinzipiellen Aufbaus für den Einsatz an Ölplattformen ungeeignet.

Es ist daher Aufgabe der Erfindung, eine Instandhaltungsplattform zur Verfügung zu stellen, deren Einsatz auch bei hohen Windstärken möglich ist sowie ein hohes Maß an Sicherheit für das Instandhaltungspersonal gegeben ist.

Diese Aufgabe wird erfindungsgemäß durch eine Instandhaltungsplattform der eingangs erwähnten Art dadurch gelöst, dass zumindest ein Eckmodul mit zumindest einer Plattform entlang zumindest eines Gerüstbeins der Bohrinsel bewegbar ist, wobei das zumindest eine Eckmodul mit zumindest einer Klettereinheit versehen ist, die mit zumindest einem an dem Gerüstbein angeordneten Verzahnungssystem formschlüssig zusammenwirkt, um eine Auf- oder Abwärtsbewegung des zumindest einen Eckmoduls entlang des Gerüstbeins zu bewirken.

Das Eckmodul ist über die Klettereinheit formschlüssig und damit stabil an dem Gerüstbein angeordnet, wobei ein an dem Gerüstbein angeordnete Verzahnungssystem, im Allgemeinen eine vertikal verlaufende Zahnstange, genützt wird, um die Instandhaltungsplattform vertikal entlang des Gerüstbeins zu bewegen. Hierbei kann ein für die Instandhaltungsplattform zusätzlich vorgesehenes Verzahnungssystem vorgesehen sein. Bevorzugt allerdings ist, dass ein bereits bestehendes Verzahnungssystem, das zur Bewegung der Arbeitsplattform der Bohrinsel eingesetzt wird, gleichzeitig für die erfindungsgemäße Instandhaltungsplattform genutzt wird. Damit wird eine bereits vorhandene Verzahnungsstruktur für die Bewegung der Instandhaltungsplattform genützt und es sind keine zusätzlichen kostenintensiven Maßnahmen zur Bewegung der Instandhaltungsplattform notwendig.

In einer bevorzugten Ausführung der Erfindung sind zumindest zwei Eckmodule vorgesehen, die über zumindest ein Verbindungselement miteinander in lösbarer Verbindung stehen, um eine gemeinsame Plattform zu bilden, wobei zumindest ein Eckmodul mit zumindest einer Klettereinheit versehen ist. Damit kann in Modulbauweise die erfindungsgemäße Instandhaltungsplattform aufgebaut werden, wobei beispielsweise mittels Schraubverbindungen zwischen den beiden Eckmodulen Verbindungselemente oder -module angeordnet werden.

Bevorzugterweise ist hierbei das zumindest eine Eckmodul an einer Vertikalkante des Gerüstbeins der Bohrinsel angeordnet, so dass bei Verwendung von zumindest zwei Eckmodulen mit zumindest einem Verbindungsmodul eine Plattform gebildet wird, die eine Flanke des zu wartenden Gerüstbeins horizontal umspannt.

Die Gerüstbeine können unterschiedliche Querschnitte aufweisen, wobei bevorzugterweise das Gerüstbein der Bohrinsel einen im Wesentlichen dreieckigen, viereckigen oder polygonalen Querschnitt aufweist, und jeweils ein Eckmodul an jeder Vertikalkante des Gerüstbeins angeordnet ist, wobei jeweils zwei benachbarte Eckmodule über zumindest ein Verbindungsmodul miteinander in Verbindung stehen, wodurch eine durchgehende, das Gerüstbein umlaufende Plattform gebildet wird. Diese umlaufende Plattform erlaubt eine vollständige Wartung des Gerüstbeins in horizontalen Ebenen, wobei die gesamte Instandhaltungsplattform vertikal entlang des Gerüstbeins bewegt werden kann.

In einer bevorzugten Ausführung der Erfindung weist die an zumindest einem Eckmodul vorgesehene Klettereinheit ein mit zumindest zwei, vorzugsweise drei oder mehr Eingriffselementen versehenes rotierbares Kletterelement auf, wobei ein erstes Eingriffselement in einen ersten Zahnabstand des Verzahnungssystems des Gerüstbeins eingreifbar ist und bei Verdrehen des Kletterelementes ein zweites Eingriffselement in einen zweiten, dem ersten Zahnabstand benachbarten Zahnabstand eingreifbar ist, während das erste Eingriffselement aus dem ersten Zahnabstand herausbewegbar ist. Über die Klettereinheit ist das zumindest eine Eckmodul bzw. die Instandhaltungsplattform formschlüssig am Gerüstbein befestigt, so dass eine besonders hohe Stabilität der Instandhaltungsplattform gegeben ist.

In einer Variante der Erfindung weist zumindest ein Eckmodul der das Gerüstbein umlaufenden Instandhaltungsplattform eine Klettereinheit auf, um die Instandhaltungsplattform entlang des Gerüstbeins auf- und abwärts bewegen zu können. Besonders bevorzugt ist jedoch, dass jedes Eckmodul der das Gerüstbein umlaufenden Instandhaltungsplattform zumindest eine, vorzugsweise zwei Klettereinheiten aufweist. Damit ist die Instandhaltungsplattform an jeder Kante des Gerüstbeins formschlüssig angeordnet, wodurch die Stabilität der Instandhaltungsplattform insbesondere während der Vertikalbewegung entlang des Gerüstbeins gegenüber dem Stand der Technik wesentlich verbessert wird.

Bevorzugterweise verfügt jede Klettereinheit über ein Impulszählsystem. Über dieses System sind die jeweiligen Klettereinheiten steuerungstechnisch miteinander verbunden, sodass eine Klettereinheit über beispielsweise fehlende Zähne im Verzahnungssystem eines Gerüstbeines hinweggeführt wird, und somit eine verbesserte Stabilität und damit verbunden eine erhöhte Sicherheit der erfindungsgemäßen Instandhaltungsplattform gegeben ist. Jedes Eckmodul wird zudem mit Hilfe der parallelen Seitenflanken der Zähne des Verzahnungssystems sowie die durch die Zahnköpfe gebildete Ebene vertikal geführt.

Um eine Wartung des Gerüstbeins in mehr als einer Ebene durchführen zu können, verfügt in einer bevorzugten Ausführung der Erfindung das Eckmodul über zwei parallel zueinander angeordnete Plattformen. Damit kann bei gegebener Position der Instandhaltungsplattform eine größere Fläche des Gerüstbeins gewartet werden.

Das zumindest eine Verbindungselement, das zwischen zwei benachbarten Eckmodulen angeordnet ist, dient einerseits der Verbindung dieser Eckmodule, andererseits können auch zusätzliche Einrichtungen auf diesem Verbindungselement vorgesehen sein. So ist in einer bevorzugten Ausführung der Erfindung das Verbindungselement als Kranmodul mit einem Kran ausgebildet.

In einer anderen Ausführung verfügt das zumindest eine Verbindungselement über eine Lasttransporteinrichtung, beispielsweise über einen Lift.

In wieder einer anderen Ausführung ist auf dem zumindest einen Verbindungsmodul eine Hubarbeitsbühne angeordnet, die einen besseren Zugang zu exponierten Bereichen des Gerüstbeins erlaubt.

Außerdem kann vorgesehen sein, dass das zumindest eine Verbindungselement eine zusätzliche verschwenkbare oder teleskopartig ausfahrbare Plattform aufweist, über welche bei Bedarf auch der innenseitig liegende Bereich des Gerüstbeins zugänglich wird.

Bevorzugterweise sind an einem Eckmodul zwei ausfahrbare Plattformen angeordnet, die im ausgefahrenen Zustand jene senkrecht verlaufende Strebe, im Fachjargon "Gurt" genannt, an welcher die zumindest eine Klettereinheit angeordnet ist, im Wesentlichen umschließen, sodass deren Innenseite gefahrlos gewartet werden kann.

Um das Servicepersonal sowie die auf der Instandhaltungsplattform befindlichen Gerätschaften vor Witterungseinflüssen zu schützen, ist in einer besonders bevorzugten Ausführung der Erfindung zusätzlich eine Überdachung bzw. eine Einhausung der Instandhaltungsplattform vorgesehen.

Im Folgenden wird anhand von nicht einschränkenden Ausführungsbeispielen mit zugehörigen Figuren die Erfindung näher erläutert. Darin zeigen:
- Fig. 1: eine isometrische Darstellung einer erfindungsgemäßen Instandhaltungsplattform, die ein Gerüstbein einer Bohrinsel umspannt;
- Fig. 2: eine Vorderansicht der Instandhaltungsplattform aus Fig. 1;
- Fig. 3: eine an einer Flanke eines Gerüstbeins angeordnete Instandhaltungsplattform;
- Fig. 4: eine isometrische Ansicht eines Eckmoduls ohne Klettereinrichtung;
- Fig. 5: eine isometrische Ansicht eines Eckmoduls mit Klettereinrichtung;
- Fig. 6: eine Detailansicht der Kletteinrichtung aus Fig. 5;
- Fig. 7: eine Seitenansicht der Klettereinrichtung aus Fig. 5;
- Fig. 8: ein Verbindungselement;
- Fig. 9a: ein Verbindungselement mit verschwenkbarer Zusatzplattform in aufgeklappter Position;
- Fig. 9b: das Verbindungselement aus Fig. 9a mit abgeklappter Zusatzplattform;
- Fig. 10: ein Verbindungselement für eine Lifteinrichtung;
- Fig. 11: ein Ausgleichsmodul;
- Fig. 12a: ein Eckmodul in einer Ansicht von oben;
- Fig. 12b: eine Detailansicht des Eckmoduls aus Fig. 12a mit ausgefahrenen Plattformen;
- Fig. 13: eine Instandhaltungsplattform mit Überdachung; und
- Fig. 14: eine Instandhaltungsplattform mit kompletter Einhausung.

Wie in den Fig. 1 und Fig. 2 dargestellt, ist die erfindungsgemäße Instandhaltungsplattform 1 an einem Gerüstbein 2 einer Hubbohrinsel, das einen dreieckigen Querschnitt aufweist, angeordnet. Das Gerüstbein 2 besteht aus drei senkrecht verlaufenden Streben 3, sogenannten Gurten, die jeweils zwei einander gegenüberliegende Zahnstangen 4 aufweisen. Um den Streben 3 eine ausreichende Stabilität zu verleihen, sind Stützstreben 5 auf an sich bekannte Weise vorgesehen, die die einzelnen Gurte 3 miteinander verbinden. Die Instandhaltungsplattform 1 weist drei Eckmodule 6 auf, die jeweils an einer Vertikalstrebe 3 des Gerüstbeins 2 angeordnet sind. Zwischen den Eckmodulen 6 sind auf modulare Weise mehrere Verbindungselemente 7 angeordnet, so dass eine Verbindung zwischen den benachbarten Eckmodulen 6 gebildet wird.

Fig. 3 zeigt eine Instandhaltungsplattform 10, bestehend aus zwei Eckmodulen 6 sowie fünf zwischen den Eckmodulen 6 angeordneten Verbindungsmodulen 7, die entlang einer Flanke des Gerüstbeins 2 angeordnet sind. Die beiden Eckmodule 6 sind jeweils mit einer Kraneinrichtung 80 ausgestattet, während eine Hebebühneneinrichtung 81 auf einem der Verbindungselemente 7 angeordnet ist. Dieses Verbindungselement 7 weist zusätzlich eine zusätzliche Plattform 90 auf, die in das Innere des Gerüstbeins 2 ragt. Bei den Verbindungselementen 7 handelt es sich bevorzugterweise um Standardmodule, wie es beispielsweise auch in der Fig. 8 dargestellt ist, wobei mit Hilfe von Modifikationen des Standardmoduls dessen Einsatzbereich verändert werden kann.

Aufgrund der standardisierten Größe der Verbindungselemente 7 sind zusätzliche Ausgleichsmodule 75 (Fig. 11) vorgesehen, die zwischen den Verbindungselementen 7 und den Eckmodulen 6 angeordnet sind, um die Verbindung zwischen den Eckmodulen 6 der Flankenlänge des Gerüstbeins 2 anzupassen.

In Fig. 4 ist ein Eckmodul 6 dargestellt, wobei dieses zwei übereinander angeordnete Plattformen 61, 62 aufweist, die beispielsweise über eine Leiter 63 miteinander in begehbarer Verbindung stehen.

In Fig. 5 ist ein weiteres Eckmodul 6 gezeigt, das mit einer Klettereinrichtung 110 ausgerüstet ist. Diese Klettereinrichtung 110 steht in formschlüssiger Verbindung mit der an der Strebe 3 des Gerüstbeins 2 angeordneten Verzahnung der Zahnstangen 4, wobei ein Kletterelement 111 vorgesehen ist, das in die Verzahnung eingreift.

Dieses Kletterelement 111 ist in den Fig. 6 und Fig. 7 im Detail dargestellt. Es weist drei bzw. vier (Fig. 7) auf einer rotierbaren Platte 112 angeordnete als Kraftarme ausgebildete Eingriffselemente 113 auf, die jeweils in benachbarte Abstände 41 benachbarter Zähne 42 der Verzahnung 4 abwechselnd eingreifen. Die auf der Platte 112 befindlichen, im Dreieck angeordneten Eingriffselemente 113 (Fig. 6) werden über einen Antrieb 114 in an sich bekannter Weise verdreht.

In Fig. 9a ist ein Verbindungselement 7 gezeigt, das über eine wegklappbare Zusatzplattform 90 verfügt, wobei der Zutritt auf die Zusatzplattform 90 über ein horizontal bewegbares Gitter 91 gesichert ist. Wie in Fig. 9b gezeigt, lässt sich die Zusatzplattform 90 um 90° senkrecht verschwenken, so dass bei vertikaler Auf- oder Abwärtsbewegung der Instandhaltungsplattform 1 entlang des Gerüstbeins 2 die Zusatzplattform 90 nicht mit Stützstreben 5 des Gerüstbeins 2 kollidiert.

In Fig. 10 ist ein sogenanntes Liftmodul 76 dargestellt, das über zwei Plattformen 761 verfügt, wobei diese beiden Plattformen 761 zweigeteilt ausgeführt sind. Diese zwei Plattformsegmente 762 lassen sich jeweils um 90° verschwenken, so dass ein Durchlass 763 geschaffen wird, durch den eine Lasteinrichtung, beispielsweise ein Lift hindurchgeführt werden kann (nicht dargestellt).

Das in Fig. 11 abgebildete Ausgleichsmodul 75 dient - wie bereits oben erwähnt - zum Ausgleichen der Länge des Verbindungssteges zwischen zwei Eckmodulen 6. Es besteht aus zwei Rahmenelementen 751 und 752, über die das Ausgleichsmodul 75 beispielsweise mittels Schraubverbindungen an einem Eckmodul 6 bzw. Verbindungselement 7 befestigt werden kann. Da die Toleranzen in den Abständen zweier benachbarter Gurte 3 zueinander bis zu 100 mm betragen können, müssen diese sowohl in der Länge als auch im Winkel (bis zu 5°) in der Verbindung der Eckmodule 6 mit den Verbindungselementen 7 berücksichtigt werden. Hierfür weisen die Ausgleichsmodule 75 vorzugsweise in den Ecken des Ausgleichsmoduls 75 angeordnete Federelemente 753 auf, deren Aufgabe darin besteht, unter Aufrechterhaltung des Längs- und Winkelausgleichs eine zusätzliche Vorspannkraft (Zug oder Druck) auszuüben, um eine geschlossene Führung zu erzielen.

In Fig. 12a ist ein Eckmodul 6 gezeigt, das über zwei ausfahrbare Plattformen 90 verfügt, die jeweils im Anschlussbereich der an das Eckmodul 6 anschließenden Ausgleichsmodule 75 angeordnet sind. Im ausgefahrenen Zustand (Fig. 12b) wird eine durchgehende, die Strebe 3, an dessen Verzahnungssystem (4) zwei synchron miteinander wirkende Kletterelemente 111 der Klettereinheit 110 angeordnet sind, umschließende Arbeitsplattform geschaffen, über welche die Innenseite des Gurtes 3 leicht für eine Überprüfung und/oder Wartung zugänglich ist.

In Fig. 13 ist nochmals die Instandhaltungsplattform aus Fig. 1 dargestellt, wobei eine Überdachung 120 vorgesehen ist, die zwischen den drei Vertikalstreben 3 des Gerüstbeins 2 aufgespannt ist, um einen Schutz gegen die Witterung bereitzustellen.

Zusätzlich sind unterhalb der das Gerüstbein 2 umlaufenden Instandhaltungsplattform 1 weitere Hilfsplattformen 130 angeordnet, deren Länge im Wesentlichen der Flankenlänge des Gerüstbeins entspricht. An den Eckpunkten der Hilfsplattformen 130 ist jeweils eine Klettereinheit 110 vorgesehen, mit deren Hilfe die Hilfsplattform 130 entlang des Verzahnungssystems 4 zweier Vertikalstreben 3 unabhängig von der Instandhaltungsplattform 1 vertikal bewegbar ist.

Um das Instandhaltungspersonal möglichst vor den Witterungseinflüssen zu schützen, weist gemäß Fig. 14 die Instandhaltungsplattform 1 neben der Überdachung 120 eine segmentartige Einhausung 140 auf, die die Seitenflächen der Instandhaltungsplattform 1 zur Gänze bedeckt.

Es versteht sich, dass die Erfindung nicht auf die oben beschriebenen Ausführungsbeispiele beschränkt ist. Wesentlich ist, dass die Instandhaltungsplattform 1 mit Hilfe zumindest einer Klettereinheit 110 entlang eines Verzahnungssystems an einem Gerüstbein 2 bewegbar ist, sowie der modulare Aufbau der Instandhaltungsplattform 1. Hierbei kann entweder im Fall einer Hubbohrinsel ein bereits am Gerüstbein vorhandenes Zahnsystem eingesetzt werden, oder aber ein zusätzlich installiertes Verzahnungssystem vorgesehen werden. Durch Anordnung eines Eckmoduls 6 an einer Vertikalstrebe des Gerüstbeins 2 und gegebenenfalls des Anschlusses von einem oder mehreren Verbindungselementen 7 an das Eckmodul 6 wird bausteinartig eine modulare Instandhaltungsplattform 1 aufgebaut, deren Länge und Ausstattung an die jeweiligen Gerüstbeine 2 der Bohrinsel angepasst wird. Es steht hierbei eine Vielzahl unterschiedlicher Verbindungselementen zur Verfügung, die zusätzliche Einrichtungen, wie Kräne 80, Hebebühnen 81 und/oder Zusatzplattformen 90 besitzen, wodurch eine optimale Anpassung der erfindungsgemäßen Instandhaltungsplattform 1 an die unterschiedlichen Anforderungen für die Wartung von Gerüstbeinen 2 gegeben ist.

## Patentansprüche

1. Instandhaltungsplattform (1, 10) für eine mit zumindest einer Arbeitsplattform und zumindest drei Gerüstbeinen (2) ausgerüstete Bohrinsel, **dadurch gekennzeichnet, dass** zumindest ein Eckmodul (6) mit zumindest einer Plattform entlang zumindest eines Gerüstbeins (2) der Bohrinsel bewegbar ist, wobei das zumindest eine Eckmodul (6) mit zumindest einer Klettereinheit (110) versehen ist, die mit zumindest einem an dem Gerüstbein (2) angeordneten Verzahnungssystem (4) formschlüssig zusammenwirken kann, um eine Auf- oder Abwärtsbewegung des zumindest einen Eckmoduls (6) entlang des Gerüstbeins (2) zu bewirken.

2. Instandhaltungsplattform (1, 10) nach Anspruch 1, **dadurch gekennzeichnet, dass** die zumindest eine Klettereinheit (110) mit dem Verzahnungssystem (4) des Gerüstbeins (2) einer Hubbohrinsel zusammenwirken kann.

3. Instandhaltungsplattform (1, 10) nach Anspruch 1 oder 2, **dadurch gekennzeichnet, dass** zumindest zwei Eckmodule (6) vorgesehen sind, die über zumindest ein Verbindungselement (7) miteinander in lösbarer Verbindung stehen, um eine gemeinsame Plattform zu bilden, wobei zumindest ein Eckmodul (6) mit zumindest einer Klettereinheit (110) versehen ist.

4. Instandhaltungsplattform (1, 10) nach einem der Ansprüche 1 bis 3, **dadurch gekennzeichnet, dass** das zumindest eine Eckmodul (6) an einer Vertikalkante des Gerüstbeins (2) der Bohrinsel anordnenbar ist.

5. Instandhaltungsplattform (1, 10) nach einem der Ansprüche 1 bis 4, **dadurch gekennzeichnet, dass** das Gerüstbein (2) der Bohrinsel einen im Wesentlichen dreieckigen, viereckigen oder polygonalen Querschnitt aufweist, und jeweils ein Eckmodul (6) an jeder Vertikalkante eines Gerüstbeins (2) anordnenbar ist, wobei jeweils zwei benachbarte Eckmodule (6) über zumindest ein Verbindungselement (7) miteinander in Verbindung stehen, wodurch eine durchgehende, das Gerüstbein (2) umlaufende Plattform gebildet wird.

6. Instandhaltungsplattform (1, 10) nach einem der Ansprüche 1 bis 5, **dadurch gekennzeichnet, dass** die Klettereinheit (110) ein mit zumindest zwei, vorzugsweise drei oder mehr Eingriffselementen (113) versehenes rotierbares Kletterelement (111) aufweist, wobei ein erstes Eingriffselement (113) in einen ersten Zahnabstand (41) des Verzahnungssystems (4) des Gerüstbeins (2) eingreifbar ist, und bei Verdrehen des Kletterelementes (111) ein zweites Eingriffselement (113) in einen zweiten, dem ersten Zahnabstand (42) benachbarten Zahnabstand (42) eingreifbar ist, während das erste Eingriffselement (113) aus dem ersten Zahnabstand (42) herausbewegbar ist.

7. Instandhaltungsplattform (1, 10) nach einem der Ansprüche 1 bis 6, **dadurch gekennzeichnet, dass** zumindest ein, vorzugsweise jedes Eckmodul (6) der das Gerüstbein (2) umlaufende Instandhaltungsplattform (1, 10) zumindest eine, vorzugsweise zwei Klettereinheiten (110) aufweist.

8. Instandhaltungsplattform (1, 10) nach einem der Ansprüche 1 bis 7, **dadurch gekennzeichnet, dass** jede Klettereinheit (110) über ein Impulszählsystem verfügt.

9. Instandhaltungsplattform (1, 10) nach einem der Ansprüche 1 bis 8, **dadurch gekennzeichnet, dass** das Eckmodul (6) über zwei parallel zueinander angeordnete Plattformen (61, 62) verfügt.

10. Instandhaltungsplattform (1, 10) nach einem der Ansprüche 3 bis 9, **dadurch gekennzeichnet, dass** das zumindest eine Verbindungselement (7) als Kranmodul mit einem Kran (80) ausgebildet ist.

11. Instandhaltungsplattform (1, 10) nach einem der Ansprüche 3 bis 10, **dadurch gekennzeichnet, dass** das zumindest eine Verbindungselement (7) über eine Lasttransporteinrichtung verfügt.

12. Instandhaltungsplattform (1, 10) nach einem der Ansprüche 3 bis 11, **dadurch gekennzeichnet, dass** auf dem zumindest einen Verbindungsmodul eine Hubarbeitsbühne (81) angeordnet ist.

13. Instandhaltungsplattform (1, 10) nach einem der Ansprüche 3 bis 12, **dadurch gekennzeichnet, dass** das zumindest eine Verbindungselement (7) zumindest eine zusätzliche verschwenkbare oder teleskopartig ausfahrbare Plattform (90) aufweist.

14. Instandhaltungsplattform (1, 10) nach einem der Ansprüche 1 bis 13, **dadurch gekennzeichnet, dass** an einem Eckmodul zwei ausfahrbare Plattformen angeordnet sind, die im ausgefahrenen Zustand jene senkrecht verlaufende Strebe, an welcher die zumindest eine Klettereinheit angeordnet ist, im Wesentlichen umschließen.

15. Instandhaltungsplattform (1, 10) nach einem der Ansprüche 1 bis 14, **dadurch gekennzeichnet, dass** zusätzlich eine Überdachung (120) oder Einhausung der Instandhaltungsplattform (1, 10) vorgesehen ist.

## Claims

1. A maintenance platform (1, 10) for an oil rig equipped with at least one work platform and at least three frame legs (2), **characterised in that** at least one corner module (6) having at least one platform can be moved along at least one frame leg (2) of the oil rig, wherein the at least one corner module (6) is provided with at least one climbing unit (110) which interacts positively with at least one gearing system (4) that is arranged on the frame leg (2) in order to bring about an upward or downward movement of the at least one corner module (6) along the frame leg (2).

2. The maintenance platform (1, 10) according to claim 1, **characterised in that** the at least one climbing unit (110) interacts with the gearing system (4) of the frame leg (2) of a jack-up oil rig.

3. The maintenance platform (1, 10) according to claim 1 or 2, **characterised in that** at least two corner modules (6) are provided, which are detachably connected to one another by means of at least one connecting element (7) in order to form a common platform, wherein at least one corner module (6) is provided with at least one climbing unit (110).

4. The maintenance platform (1, 10) according to any one of claims 1 to 3, **characterised in that** at least one corner module (6) is arranged on a vertical edge of the frame leg (2) of the oil rig.

5. The maintenance platform (1, 10) according to any one of claims 1 to 4, **characterised in that** the frame leg (2) of the oil rig has a substantially triangular, square or polygonal cross-section and respectively one corner module (6) is arranged on each vertical edge of a frame leg (2), wherein respectively two adjacent corner modules (6) are connected to one another by means of at least one connecting element (7), whereby a continuous platform encircling the frame leg (2) is formed.

6. The maintenance platform (1, 10) according to any one of claims 1 to 5, **characterised in that** the climbing unit (110) comprises a rotatable climbing element (111) provided with at least two, preferably three or more engagement elements (113), wherein a first engagement element (113) is engageable in a first tooth spacing (41) of the gearing system (4) of the frame leg (2) and upon rotating of the climbing element (111), a second engagement element (113) is engageable in a second tooth spacing (42) adjacent to the first tooth spacing (42), whilst the first engagement element (113) can be moved out from the first tooth spacing (42).

7. The maintenance platform (1, 10) according to one of claims 1 to 6, **characterised in that** at least one corner module (6), preferably each corner module (6) of the maintenance platform (1, 10) encircling the frame leg (2) has at least one, preferably two climbing unit (110).

8. The maintenance platform (1, 10) according to any one of claims 1 to 7, **characterised in that** each climbing unit (110) has a pulse counting system.

9. The maintenance platform (1, 10) according to any one of claims 1 to 8, **characterised in that** the corner module (6) has two platforms (61, 62) arranged parallel to one another.

10. The maintenance platform (1, 10) according to any one of claims 3 to 9, **characterised in that** the at least one connecting element (7) is configured as a crane module with a crane (80).

11. The maintenance platform (1, 10) according to any one of claims 1 to 10, **characterised in that** the at least one connecting element (7) has a load transporting device.

12. The maintenance platform (1, 10) according to any one of claims 3 to 11, **characterised in that** an aerial work platform (81) is arranged on the at least one connecting module.

13. The maintenance platform (1, 10) according to any one of claims 3 to 12, **characterised in that** the at least one connecting element (7) has at least one additional pivotable or telescopically extendable platform (90).

14. The maintenance platform (1, 10) according to any one of claims 1 to 13, **characterised in that** two extendable platforms are arranged on each corner module, which platforms in the extended state substantially enclose that vertically running strut on which the at least one climbing unit is arranged.

15. The maintenance platform (1, 10) according to any one of claims 1 to 14, **characterised in that** a roofing (120) or a housing of the maintenance platform (1, 10) is additionally provided.

## Revendications

1. Plateforme de maintenance (1, 10) pour une plateforme de forage équipée d'au moins une plateforme de service et d'au moins trois montants de structure (2),
**caractérisée en ce qu'**
- au moins un module d'angle (6) avec au moins une plateforme est mobile le long d'au moins un montant (2) de la structure de la plateforme de forage, et
- au moins un module d'angle (6) est muni d'au moins une unité d'escalade (110) coopérant par une liaison par la forme avec au moins un système de denture (4) installé sur l'un des montants (2) de la structure pour produire le mouvement ascendant/descendant du module d'angle (6) le long du montant (2) de la structure.

2. Plateforme de maintenance (1, 10) selon la revendication 1,
**caractérisée en ce que**
l'unité d'escalade (110) coopère avec un système de denture (4) du montant de structure (2) de la plateforme de forage relevable.

3. Plateforme de maintenance (1, 10) selon la revendication 1 ou 2,
**caractérisée par**
au moins deux modules d'angle (6) qui sont reliés l'un à l'autre de manière amovible par au moins un élément de liaison (7) pour former une plateforme commune, et
- au moins un module d'angle (6) est muni d'au moins une unité d'escalade (110).

4. Plateforme de maintenance (1, 10) selon les revendications 1 à 3,
**caractérisée en ce qu'**
au moins un module d'angle (6) est prévu sur l'arrête verticale du montant de structure (2) de la plateforme de forage.

5. Plateforme de maintenance (1, 10) selon les revendications 1 à 4,
**caractérisée en ce que**
le montant de structure (2) de la plateforme de forage a une section essentiellement triangulaire, quadrangulaire ou polygonale et chaque fois un module d'angle (6) est installé à chaque arrête verticale d'un montant de structure (2),
- chaque fois deux modules d'angle (6) voisins sont reliés l'un à l'autre par au moins un élément de liaison (7) de façon à former ainsi une plateforme continue, entourant le montant de structure (2).

6. Plateforme de maintenance (1, 10) selon les revendications 1 à 5,
**caractérisée en ce que**
l'unité d'escalade (110) comporte un élément d'escalade (111) rotatif, muni d'au moins deux, de préférence trois ou plus, d'éléments de prise (113),
- un premier élément de prise (113) venant prendre dans un premier intervalle de dents (41) du système de denture (4) du montant de structure (2) et en tournant l'élément d'escalade (111), un second élément de prise (113) vient dans un second intervalle de dents (42) voisin du premier intervalle de dents (42) pendant que le premier élément de prise (113) se dégage du premier intervalle de dents (42).

7. Plateforme de maintenance (1, 10) selon les revendications 1 à 6,
**caractérisée en ce qu'**
au moins un et de préférence chaque module d'angle (6) de la plateforme de maintenance (1, 10) entourant le montant de structure (2) comporte au moins une et de préférence deux unités d'escalade (110).

8. Plateforme de maintenance (1, 10) selon les revendications 1 à 7,
**caractérisée en ce que**
chaque unité d'escalade (110) comporte un système de comptage par impulsions.

9. Plateforme de maintenance (1, 10) selon les revendications 1 à 8,
**caractérisée en ce que**
le module d'angle (6) comporte deux plateformes (61, 62) parallèles l'une à l'autre.

10. Plateforme de maintenance (1, 10) selon les revendications 3 à 9,
**caractérisée par**
au moins un élément de liaison (7) comme module de grue équipé d'une grue (80).

11. Plateforme de maintenance (1, 10) selon les revendications 3 à 10,
**caractérisée par**
au moins un élément de liaison (7) comportant une installation de transport de charge.

12. Plateforme de maintenance (1, 10) selon les revendications 3 à 11,
**caractérisée par**
au moins un module de liaison comportant une nacelle de service (81).

13. Plateforme de maintenance (1, 10) selon les revendications 3 à 12,
**caractérisée par**
au moins un élément de liaison (7) ayant au moins une plateforme (90) supplémentaire, qui peut basculer ou se déployer télescopiquement.

14. Plateforme de maintenance (1, 10) selon les revendications 1 à 13,
**caractérisée en ce qu'**
un module d'angle comporte deux plateformes déployables qui, en position déployée, entourent pratiquement l'entretoise déployée perpendiculairement d'au moins une unité d'escalade.

15. Plateforme de maintenance (1, 10) selon les revendications 1 à 14,
**caractérisée par**
un toit (120) supplémentaire ou une cage pour la plateforme de maintenance (1, 10).
